# EUROPÄISCHE PATENTANMELDUNG

(11) **EP 0 326 680 A2**
(43) Veröffentlichungstag der Anmeldung: **09.08.1989**
(21) Anmeldenummer: 88120396.2
(22) Anmeldetag: 07.12.1988
(51) Int. Cl.: B04B 5/04

(54) **Zentrifuge mit einem Rotor**

(30) Priorität: 04.02.1988 DE 3803255
(71) Anmelder: Heraeus Sepatech GmbH, D-37502 Osterode am Harz (DE)
(72) Erfinder: Grimm, Ekkehard, D-6050 Offenbach (DE); Tödteberg, Eckhard, D-3360 Osterode (DE)
(74) Vertreter: Heinen, Gerhard, Dr.

(57) **Zusammenfassung**

Es ist eine Zentrifuge mit einem Rotor bekannt mit mehreren jeweils an zwei Haltezapfen (4) gelagerten Schwenkbechern (3) und mit sektorförmigen in Richtung der Rotorachse im Rotor lagegesicherten Einsätzen (2) mit im wesentlichen vertikal ausgerichteten radial verlaufenden Tragwänden (12), die die Lagerkräfte der Haltezapfen (4) aufnehmen und deren radialer Außenbereich im Betriebszustand als Stützfläche dient, wobei jedem sektorförmigen Einsatz (2) zwei Haltezapfen (4) zugeordnet sind. Um eine Zentrifuge mit Schwenkbechern (3) derart auszubilden, daß sie sich durch ihren einfachen Aufbau auszeichnet und die ein Justieren der einzelnen Bauteile zueinander nicht erfordert, ist an jeder der beiden die Lagerkräfte aufnehmenden Tragwände (12) des Einsatzes (2) ein Haltezapfen (4) angeordnet, deren freie Enden einander zugekehrt sind.

## Beschreibung

Die vorliegende Erfindung betrifft eine Zentrifuge mit einem Rotor mit mehreren jeweils an zwei Haltezapfen gelagerten Schwenkbechern und mit sektorförmigen in Richtung der Rotorachse im Rotor lagegesicherten Einsätzen mit im wesentlichen vertikal ausgerichteten radial verlaufenden Tragwänden, die die Lagerkräfte der Haltezapfen aufnehmen und deren radialer Außenbereich im Betriebszustand als Stützfläche dient, wobei jedem sektorförmigen Einsatz zwei Haltezapfen zugeordnet sind.

Eine derartige Zentrifuge ist aus der DE-PS 17 82 602 bekannt. Es handelt sich um eine Zentrifuge mit Schwenkbechern, die an federnden Haltezapfen, auch Tragbolzen genannt, aufgehängt sind. Diese Haltezapfen sind in sektorförmigen Einsätzen gelagert, die drei sich radial von der Rotornabe erstreckende Streben aufweisen, die sich mit ihrem radialen Außenbereich an einem Tragring abstützen. Jeder dieser Einsätze trägt zwei Haltezapfen, wobei einer dieser Haltezapfen einem linken und der andere Haltezapfen einem rechten an den Einsatz angrenzenden Schwenkbecher zugeordnet ist. Die einzelnen Einsätze sind in axialer Richtung gesehen in eine obere und eine untere Hälfte unterteilt mit Vorsprüngen an dem der Rotornabe zugewandten Ende, die sich an einem zylindrischen Aufsatz an der Rotornabe verklemmen. Die beiden Hälften der Einsätze können gegeneinander verschraubt werden. Im Betrieb schwenken die an den Haltezapfen aufgehängten Zentrifugenbecher horizontal aus und legen sich mit größer werdender Drehzahl und damit ansteigender Zentrifugalkraft mit ihrem Boden an den Tragring an. Die einzelnen Einsätze sind durch jeweils eine Abdeckplatte verschlossen, die gleichzeitig die federnden Haltezapfen festlegt. Um ein verdrehen der Einsätze und der zwischen diesen Einsätzen eingehängten Zentrifugenbecher beim Anlaufen der Zentrifuge zu verhindern, müssen die Einsätze zumindest im Bereich des Tragringes drehsicher mit diesem verbunden sein.

Eine mit der vorstehend beschriebenen Zentrifuge vom Aufbau sehr ähnliche Zentrifuge ist in der DE-OS 27 49 785 beschrieben. Die Unterschiede gegenüber der Zentrifuge nach der DE-PS l7 82 602 liegen darin, daß die Haltezapfen, die die Zentrifugenbecher schwenkbar lagern, starr sind und die Einsätze mit den Schwenkbechern von einem sogenannten Windkessel umgeben sind, der eine verminderte Geräuschbildung beim Lauf der Zentrifuge bewirkt. Die Einsätze stützen sich radial nach außen gegen die Seitenwand, die demzufolge die Stabilität eines Tragringes aufweisen muß, ab.

Den beiden vorstehend beschriebenen Zentrifugen ist gemeinsam, daß die Einsätze im Rotor, d. h. bei dem einen Zentrifugentyp gegenüber dem Tragring und bei dem anderen Zentrifugentyp gegenüber dem Windkessel, in ihrer Lage gesichert werden müssen. Falls sich die Einsätze nur geringfügig verschieben, kann dies dazu führen, daß ein Zentrifugenbecher zwischen zwei Einsätzen eingeklemmt wird und damit die Funktionstüchtigkeit nicht weiter gewährleistet ist. Dies ist insbesondere für eine Zentrifuge gegeben, wie sie aus der DE-OS 27 49 785 bekannt ist, da während des gesamten Zentrifugiervorganges, d. h. auch unter maximaler Belastung, die gesamten Kräfte auf die Einsätze übertragen werden, während eine Anordnung entsprechend der DE-PS 17 82 602 nur Kräfte auf die Einsätze überträgt, die bis zum vollen Ausschwenken der Zentrifugenbecher und dem Anlegen der Zentrifugenbecher mit ihrem Boden an den Tragring auftreten. Zum Zusammenbau der Zentrifuge, beispielsweise nach der Reinigung des Windkessel oder des Tragringes, müssen die Einsätze wieder in dem Rotor verschraubt und in ihrem Abstand zueinander justiert werden, um einen störungsfreien Betrieb zu gewährleisten.

Ausgehend von diesem Stand der Technik liegt der vorliegenden Erfindung die Aufgabe zugrunde, eine Zentrifuge mit Schwenkbechern anzugeben, die sich durch ihren einfachen Aufbau auszeichnet und die ein Justieren der einzelnen Bauteile zueinander nicht erfordert.

Die Aufgabe wird dadurch gelöst, daß an jeder der beiden die Lagerkräfte aufnehmenden Tragwände des Einsatzes ein Haltezapfen angeordnet ist, deren freie Enden einander zugekehrt sind. Durch diese Maßnahme ist jeder Einsatz als selbsttragendes Teil ausgebildet, um einen Schwenkbecher aufzunehmen. Schwenkbecher und Einsatz bilden folglich eine Baueinheit, die aus dem Rotor herausgenommen und wieder eingesetzt werden kann, wobei die die Haltezapfen tragenden Tragwände in fester Zuordnung zueinander verbleiben. Eine solche Anordnung bringt weiterhin den Vorteil mit sich, daß die Schwenkbecher schnell ausgetauscht werden können. So kann der Rotor mit verschiedenen Einsätzen unterschiedlicher Größe hinsichtlich der darin eingehängten Schwenkbecher bestückt werden, indem die einzelnen sektorförmigen Einsätze ausgetauscht werden. Die einzelnen sektorförmigen Teile stützen sich seitlich gegeneinander ab und füllen aneinanderstoßend den gesamten Rotor aus. Eine Lagesicherung dieser sektorförmigen Einsätze ist nur in axialer Richtung erforderlich, da in radialer Richtung die Reibung zwischen dem radialen Außenbereich der als Stützfläche dienenden Tragwände an einem Tragring oder einer entsprechenden Seitenwand eines Windkessels ausreicht, um die Einsätze in Rotation zu versetzen. Selbst eine anfängliche Gleitreibung zwischen den sektorförmigen Einsätzen und deren Anlageflächen an dem Tragring bzw. der Nabe ist hinsichtlich der Betriebssicherheit der Zentrifuge unerheblich, da die Reibungskraft zwischen diesen Einsätzen durch die mit steigender Drehzahl steigenden Zentrifugalkräfte die Mitnahme der Einsätze gewährleistet.

Als zusätzliche Aussteifung können die Tragwände an der Oberseite mit einer etwa horizontal verlaufenden Abdeckplatte verbunden sein, die mindestens die Öffnung der Schwenkbecher im Ruhezustand freigibt. Diese Abdeckplatte sollte zumindest den radialen Außenbereich der Tragwände an der Oberseite abdecken, so daß gleichzeitig durch diese Abdeckplatte eine Anlage oder Abstützfläche gebildet wird, über die die Kräfte beim Zentrifugieren auf den oberen Rand eines Tragringes oder einer Seitenwand übertragen werden. Die Abdeckplatte kann hierbei derart verlaufen, daß der Schwenkbecher mit seinem unteren Bereich im ausgeschwenkten Zustand unter dieser Abdeckplatte liegt.

Die Anzahl der sektorförmigen Einsätze, die jeweils einen Schwenkbecher aufnehmen, sollte bei vier oder sechs liegen. Es kann aber auch eine ungerade Anzahl an sektorförmigen Einsätzen, die sich zu einem Ring von 360° ergänzen müssen, eingesetzt werden, wobei dann zur Gewährleistung der Symmetrie und damit gleichmäßigen Lastverteilung über den gesamten Umfang nur baugleiche Sektorteile eingesetzt werden dürfen. Im Gegensatz hierzu ist bei einer geraden Anzahl an sektorförmigen Einsätzen die Möglichkeit gegeben, Sektorteile unterschiedlicher Größe einzusetzen, wobei jeweils gegenüberliegende sektorförmige Einsätze von gleicher Bauart sein müssen. Beispielsweise wäre ein Rotor denkbar, der vier sektorförmige Einsätze, jeweils einen Sektor von 90° beschreibend, aufweist oder aber ein Rotor mit vier sektorförmigen Einsätzen, von denen zwei Einsätze sich gegenüberliegend einen Sektor von 110° ausfüllen und die beiden weiteren sektorförmigen Einsätze einen Sektor von jeweils 70° bilden.

Da die Trägwände jedes Sektors, an denen die Haltezapfen für die Zentrifugenbecher befestigt sind, bevorzugt parallel zu den Außenwänden des ausgeschwenkten Zentrifugenbechers verlaufen sollten, können zusätzliche Seitenwände erforderlich werden, die den sektorförmigen Einsatz nach außen begrenzen und zwischen denen die Tragwände liegen. Zusätzliche Stege oder Wände, insbesondere quer zu den Seitenwänden und Tragwänden, die sich zwischen diesen erstrecken, können als zusätzliche versteifende Maßnahme vorgesehen werden. Der Bereich zwischen solchen Trag- und Seitenwänden sollte, falls eine Abdeckplatte vorgesehen wird, von dieser an der Oberseite abgedeckt werden, so daß ein aus diesen beiden Wänden bestehender Träger gebildet ist. Solche Querwände werden bevorzugt in der Verlängerung der Achse der Haltezapfen angeordnet.

Die sektorförmigen Einsätze werden bevorzugt als aus Kunststoff gespritzte Einsätze hergestellt, wodurch die Herstellkosten reduziert werden und Einsätze in Leichtbauweise entstehen, die sich durch geringes Gewicht und eine dennoch hohe Steifigkeit auszeichnen. Um die Kräfte der Haltezapfen in die Tragwände einzuleiten und dort zu verteilen, können Verstärkungsplatten, die beispielsweise in die Tragwände eingegossen sind und aus Metall bestehen, vorgesehen werden, an denen die Haltezapfen angeschweißt sind.

Ausführungsbeispiele der Erfindung sind in der Zeichnung dargestellt und werden nachstehend näher erläutert. Es zeigt:
Figur 1 eine Draufsicht auf eine Zentrifuge mit einem Rotor gemäß der Erfindung mit vier Schwenkbechern,
Figur 2 einen Querschnitt entlang der Schnittlinie II-II in Figur 1 und
Figur 3 ein sektorfömriges Einsätz entsprechend Figur 1 in einer vergrößerten Darstellung.

Die Zentrifuge, von der in Figur 1 der Rotor gezeigt ist, weist einen Windkessel 1 auf, in dem vier sektorförmige Einsätze 2 eingesetzt sind, die jeweils einen Sektor von 90° beschreiben und den gesamten Windkessel ausfüllen. In jedem der sektorförmigen Einsätze 2 ist ein Schwenkbecher 3 an jeweils zwei Haltezapfen 4 aufgehängt derart, daß die Schwenkbecher 3 frei nach außen ausschwingen können.

Der Windkessel besitzt eine Seitenwand 5, einen oberen profilierten Rand 6, einen Boden 7 und einen Boden-Wand-Übergang 8 zwischen dem Boden 7 und der Seitenwand 5, der einen Radius beschreibt, so daß er verstärkt ausgebildet ist. Die einzelnen sektorförmigen Einsätze 2 liegen mit ihrem oberen radialen Außenrand 9 an dem profilierten Rand 6 des Windkessels 1 an. Der Außenrand 9 wird in dem gezeigten Beispiel durch eine Abdeckplatte 10 gebildet, die sich vom Rand der Sektoren aus zu der Nabe 11 des Rotors hin erstreckt und das sektorförmige Einsätz 2 im Außenbereich abdeckt.

Jeder sektorförmige Einsatz 2 weist zwei Tragwände 12 auf, wie Figur 3 zeigt, die sich parallel zu den Außenwänden 13 des Schwenkbechers 3 erstrecken und an denen die Haltezapfen 4 gelagert sind. Der sektorförmige Einsatz selbst wird an seiner Außenseite durch zwei in einem Winkel (im vorliegenden Beispiel 90°) aufeinander zulaufende Seitenwände 14 begrenzt. Zwischen den Seitenwänden 14 und den Tragwänden 12 verbleibt ein Freiraum, der durch eine den sektorförmigen Einsatz 2 aussteifende Querwand 15 jeweils unterteilt wird. Diese Querwand 15 verläuft in der Verlängerung der Schwenkachse 16 des Schwenkbechers 3, die mit der Achse der Haltezapfen 4 zusammenfällt, so daß ein Teil der Kräfte, die über die Haltezapfen 4 auf die Tragwände 12 übertragen werden, in die Querwände 15 eingeleitet werden. Sowohl die Tragwände 12 als auch die Seitenwände 14 und die Querwand 15 erstrecken sich vertikal in Richtung der Achse 17 des Rotors. In radialer Richtung kann der sektorförmige Einsatz 2, wie dies Figur 3 zeigt, durch eine Radialwand 18 oder entsprechend im Randbereich und im Bereich des Boden-Wand-Überganges 8 umlaufende Stege begrenzt werden, die jedoch im wesentlichen die Aufgabe Übernehmen, die Enden der Seitenwände 14 und der Tragwände 12 in ihrem Abstand zueinander festzulegen. Die Abdeckplatte 10 deckt den äußeren Bereich des sektorförmigen Einsatzes 2 sowie die Räume zwischen den Tragwänden 12 und den Seitenwänden 15 vollständig ab, so daß die Wände miteinander an ihrer Oberseite verbunden sind. Im ausgeschwenkten Zustand wird der untere Bereich der Schwenkbecher 3 von dieser Abdeckplatte 10 abgedeckt. Die Abdeckplatte 10 weist eine U-förmige Form auf mit einer Öffnung 19, die die Oberseite des Schwenkbechers 3 im Ruhezustand zum Be- und Entladen frei zugänglich macht. Der sektorförmige Einsatz, der als Kunststoffspritzteil gefertigt ist, weist zusätzliche Verstärkungsplatten 20 aus Metall in den Tragwänden 12 auf, an denen die Haltezapfen angeschweißt sind, um die Kräfte gleichmäßiger auf die Tragewände 12 zu verteilen. Die Haltezapfen 4, auch Tragbolzen genannt, die aus gehärtetem Stahl bestehen, können sich durch diese Verstärkungsplatten 20 hindurch erstrecken, so daß sie sich in die Querwände 15, wie dies anhand des linken Haltezapfens 4 in Figur 3 gezeigt ist, hinein erstrecken, gegebenenfalls bis zu der jeweiligen Seitenwand 5 hin, so daß die auftretenden Lagerkräfte durch diesen verlängerten Haltezapfen 4 teilweise direkt in die jeweilige Seitenwand 5 eingeleiten werden.

Sowohl die Seitenwände 14 als auch die Tragwände 12 weisen eine Aussparung 23 an ihrem radialen in Richtung der Seitenwand 5 des Windkessels 1 weisenden Außenbereich auf, so daß die Zentrifugalkräfte gezielt in den verstärkt ausgebildeten Rand 6 und den Boden-Wand-Übergang 8 eingeleitet werden. Eine weitere Aussparung 24 ist an der Unterseite der Tragwände 12 und Seitenwände 14 vorgesehen, die jedoch im wesentlichen zur Gewichtseinsparung ausgeführt sind. Die einzelnen sektorförmigen Einsätze 2 sind mittels einer Fixierschraube 25 an der Nabe 11 des Rotors gegen ein Verschieben in Richtung der Achse 17 gesichert. Weitere Befestigungen, beispielsweise zur Verhinderung eines Verdrehens der sektorförmigen Einsätze in radialer Richtung, sind nicht erforderlich.

## Patentansprüche

1. Zentrifuge mit einem Rotor mit mehreren jeweils an zwei Haltezapfen gelagerten Schwenkbechern und mit sektorförmigen in Richtung der Rotorachse im Rotor lagegesicherten Einsätzen mit im wesentlichen vertikal ausgerichteten radial verlaufenden Tragwänden, die die Lagerkräfte der Haltezapfen aufnehmen und deren radialer Außenbereich im Betriebszustand als Stützfläche dient, wobei jedem sektorförmigen Einsatz zwei Haltezapfen zugeordnet sind, dadurch gekennzeichnet, daß an jeder der beiden die Lagerkräfte aufnehmenden Tragwände (12) des Einsatzes (2) ein Haltezapfen (4) angeordnet ist, deren freie Enden einander zugekehrt sind.

2. Zentrifuge nach Anspruch 1, dadurch gekennzeichnet, daß jeder Einsatz (2) eine mit den Tragwänden (12) fest verbundene in etwa horizontal verlaufende Abdeckplatte (10) an der Oberseite aufweist, die mindestens die Öffnung des Schwenkbechers (3) im Ruhezustand freigibt.

3. Zentrifuge nach Anspruch 2, dadurch gekennzeichnet, daß der Außenrand (9) der Abdeckplatte (l0) in radialer Richtung eine Anlage- oder Abstützfläche bildet.

4. Zentrifuge nach einem der Ansprüche 1 bis 3, dadurch gekennzeichnet, daß der Rotor vier sektorförmige Einsätze (2) aufweist.

5. Zentrifuge nach einem der Ansprüche 1 bis 3, dadurch gekennzeichnet, daß der Rotor sechs sektorförmige Einsätze (2) aufweist.

6. Zentrifuge nach einem der Ansprüche 1 bis 5, dadurch gekkenzeichnet, daß jeder sektorförmige Einsatz (2) zwei äußere Seitenwände (14) aufweist, zwichen denen die Tragwände (12) angeordnet sind.

7. Zentrifuge nach einem der Ansprüche 1 bis 6, dadurch gekennzeichnet, daß jeder sektorförmige Einsatz (2) zwischen den beiden Tragwänden (12) und/oder den Seitenwänden (14) Versteifungsstege oder Querwände (15) aufweist.

8. Zentrifuge nach einem der Ansprüche 1 bis 7, dadurch gekennzeichnet, daß die sektorförmigen Einsätze (2) aus Kunststoff gespritzte Teile sind mit darin eingegossenen Haltezapfen (4).

9. Zentrifuge nach Anspruch 8, dadurch gekennzeichnet, daß das an oder in der Tragwand (12) gelagerte Ende des Haltezapfens (4) mit einer Verstärkungsplatte (20), die in der Ebene der Tragwand (12) verläuft, verbunden ist.

10. Zentrifuge nach Anspruch 9, dadurch gekennzeichnet, daß der Haltezapfen (4) und die Verstärkungsplatte (20) Metallteile sind.
